# FASCICULE DE BREVET EUROPEEN

(11) **EP 2 411 659 B1**
(45) Date de publication et mention de la délivrance du brevet: **02.08.2017**
(21) Numéro de dépôt: 10715975.8
(22) Date de dépôt: 24.03.2010
(51) Int. Cl.: F02P 15/08, F02P 9/00, F02P 23/04

(54) **PROCEDE D'ALLUMAGE D'UN MELANGE DE COMBURANT POUR MOTEUR THERMIQUE**
VERFAHREN ZUM ZÜNDEN EINES BRENNBAREN GEMISCHES FÜR EINEN VERBRENNUNGSMOTOR
METHOD FOR IGNITING A COMBUSTIBLE MIXTURE FOR A COMBUSTION ENGINE

(30) Priorité: 24.03.2009 FR 0951854
(43) Date de publication de la demande: 01.02.2012
(73) Titulaire: Renault S.A.S., 92100 Boulogne-Billancourt (FR)
(72) Inventeur: MAKAROV, Maxime, F-78220 Viroflay (FR); AUZAS, Frederic, F-75014 Paris (FR)
(86) Numéro de dépôt international: PCT/FR2010/050535
(87) Numéro de publication internationale: WO 2010/109137

(56) Documents cités:
- DE-A1-102004 039 259
- DE-A1-102007 044 004
- FR-A1- 2 895 169
- FR-A1- 2 913 297
- US-A- 6 085 733
- US-A1- 2002 144 672

## Description

La présente invention concerne, de façon générale, un procédé d'allumage pour moteur thermique.

Il est connu dans le domaine des procédés d'allumage pour moteur thermique des procédés utilisant des bougies d'allumage conventionnelle que l'on retrouve par exemple dans les documents brevets US 6, 085, 733 ou US 2002/0144672. De telles bougies conventionnelles permettent de générer une étincelle linéaire s'étendant entre des électrodes de la bougie.

Pour répondre aux problèmes de défauts d'allumages engendrés par des bougies conventionnelles qui ne peuvent générer que des étincelles linéaires il a été proposé, des bougies d'allumage radiofréquence adaptées à générer une étincelle ramifiée depuis la pointe d'une électrode. Contrairement aux bougies traditionnelles qui ne permettent que de générer des étincelles linéaires, des telles bougies d'allumage radiofréquence sont adaptées, en particulier par la forme et la disposition de leurs électrodes, à générer une étincelle ramifiée lorsque cette électrode est alimentée à l'aide d'un signal électrique alternatif de fréquence supérieure 1 MHz.

Une étincelle ramifiée produite à l'aide d'une bougie radiofréquence a plus de chances d'enflammer un mélange de comburant et de carburant qu'une étincelle linéaire d'une bougie conventionnelle, puisque l'étincelle ramifiée s'étend dans une zone de volume supérieur à la zone dans laquelle s'étend l'étincelle linéaire produite par une bougie conventionnelle.

L'invention concerne donc plus particulièrement, un procédé d'allumage d'un mélange de comburant et de carburant dans une chambre de combustion d'un moteur thermique à l'aide d'une bougie d'allumage radiofréquence générant une étincelle ramifiée depuis la pointe d'une électrode, la bougie étant disposée de manière à déboucher dans ladite chambre de combustion du moteur, le procédé comprenant une première étape d'alimentation de ladite bougie à l'aide d'un premier signal électrique alternatif de fréquence supérieure 1 MHz.

Le document FR2913297 propose un procédé d'allumage à l'aide d'une bougie d'allumage radiofréquence dans lequel on commande un résonateur pendant l'allumage par l'intermédiaire d'un signal de commande sous forme d'une pluralité de trains d'impulsions, chaque train ayant une durée très faible, par exemple de 5 à 10µs. Cette commande consiste à réaliser des multi-allumages.

Pour la compréhension de l'invention ci-après décrite, le terme « alimentation de la bougie » consiste en l'alimentation de l'électrode de la bougie dotée d'une pointe à l'aide d'un signal électrique alternatif de fréquence supérieure à 1Mhz, en l'occurrence il s'agit d'une alimentation de l'électrode pointue par des signaux alternatifs ci-après nommés les premier et second signaux électriques alternatifs.

Ce type de procédé d'allumage réalisé en alimentant au moins une bougie à l'aide d'un signal électrique alternatif de fréquence supérieure à 1MHz est connu sous le nom de procédé d'allumage radiofréquence.

Un but recherché par la présente invention est d'améliorer le volume de mélange enflammé et aussi de réduire les inflammations de mélange ratées malgré l'alimentation électrique de la bougie.

A cette fin, le procédé d'allumage de l'invention, par ailleurs conforme à la définition générique qu'en donne le préambule défini précédemment, est essentiellement caractérisé en ce que qu'il comprend une seconde étape d'alimentation de ladite bougie à l'aide d'un second signal électrique alternatif de fréquence supérieure 1 MHz, cette seconde étape étant postérieure à la première étape et étant espacée dans le temps par rapport à la première étape d'un délai d'espacement.

L'étincelle produite par la bougie lorsqu'elle est alimentée avec un signal électrique de fréquence supérieure à 1 MHz a une forme qui se ramifie dans le mélange et comporte généralement plusieurs branches. L'étincelle comporte plusieurs portions dont le diamètre va en décroissant en allant de l'origine de l'étincelle (c'est-à-dire à l'endroit où se déclenche l'étincelle) vers ses extrémités (l'endroit où l'étincelle cesse de s'étendre). Il a été remarqué que la température de l'étincelle varie le long de l'étincelle et décroit avec le diamètre des portions d'étincelles.

La flamme dans le mélange est initiée aux endroits les plus chauds du mélange, c'est-à-dire au niveau des portions d'étincelle qui ont les diamètres les plus importants. Il a également été constaté que lorsque deux étincelles sont déclenchées consécutivement et préalablement à l'inflammation du mélange, la seconde étincelle se produit sensiblement au même endroit que la première étincelle tout en ayant moins de ramifications. Ainsi, le mélange est préchauffé au voisinage des étincelles produites grâce à la première étape, puis grâce à la seconde étape, produisant des étincelles moins ramifiées, l'élévation de température se poursuit au delà de la température obtenue grâce à la première étape et cela jusqu'à initier la combustion. Le volume de mélange où s'initie la combustion provoquée par la seconde étape est donc supérieur au volume de mélange qui serait enflammé via la seule première étape.

Ainsi l'inflammation du mélange présent dans la chambre de combustion est initiée par au moins deux signaux distincts de fréquences respectives supérieures à 1 MHz qui génèrent respectivement au moins deux d'étincelles radiofréquence.

Grâce à l'invention le volume de mélange enflammé est supérieur à ce qu'il serait si l'inflammation n'était initiée que par un seul signal électrique. L'invention permet donc de réduire le nombre de ratés d'allumage et le volume de carburant imbrûlé tout en augmentant la vitesse de propagation de flamme dans la chambre. Selon l'invention, le délai d'espacement entre les première et seconde étapes est supérieur à la durée de la première étape.

Il a été remarqué que cette condition de délai minimum entre les deux étapes/étincelles permet de réduire le nombre de ramifications de la seconde étincelle par rapport à la première étincelle. Permettant ainsi un allongement des ramifications et un accroissement du diamètre moyen des ramifications de la seconde étincelle par rapport à la première étincelle. Ce diamètre moyen est calculé sur la longueur d'une branche d'étincelle donnée. En outre, le délai d'espacement entre les première et seconde étapes est compris entre 1 et 5 fois la durée de la première étape.

Avec un tel délai d'espacement des première et seconde étapes, on a remarqué que l'on obtient un volume de mélange enflammé maximum et cela étant vrai pour divers mélanges comburant/carburant plus ou moins riches. Selon l'invention, lesdits premier et second signaux ont des fréquences respectives préférentiellement supérieures à 1 MHz

Avec de tels niveaux de fréquences il est plus aisé d'entretenir une étincelle sur toute la durée de l'alimentation de la bougie permettant ainsi un échauffement optimum du mélange par la première étape d'alimentation puis un allumage d'un volume important de mélange grâce à la seconde étape d'alimentation de la bougie. Dès lors, le front de flammes se propage des filaments de l'étincelle générée par la seconde étape d'alimentation de la bougie en allant vers les parois de la chambre de combustion dans laquelle débouche la bougie.

On peut également faire en sorte que chacun des dits premier et second signaux électriques ait des paramètres propres que sont l'amplitude de tension du signal U, la fréquence du signal électrique alternatif F, la durée totale du signal D, et que l'un au moins des paramètres de l'un au moins des dits premier et second signaux soit déterminé lors d'une étape préalable aux dites première et seconde étapes en fonction de paramètres déterminant la combustion, ces paramètres déterminant la combustion étant mesurés et/ou estimés et comprenant au moins une pression dans la chambre de combustion P, une température T représentative de la température à l'intérieur de la chambre, la richesse du mélange de carburant et de comburant, et un taux de gaz brûlés présent dans le mélange.

Le fait de déterminer l'un au moins des paramètres de l'un au moins des premier et second signaux en fonction de caractéristiques de fonctionnement du moteur thermique (pression, température, richesse de carburant) permet d'adapter la nature de l'étincelle produite lors de la première et/ou de la seconde étape en fonction des conditions régnant dans la chambre ce qui permet d'optimiser les conditions d'allumage.

On peut également faire en sorte que la durée de la première étape soit comprise entre 150 et 250 µs, que la durée de la seconde étape soit comprise entre 150 et 250 µs et que ledit délai d'espacement entre les première et seconde étapes soit compris entre 250 et 750 µs.

La combinaison de signaux d'alimentation de bougie de fréquences supérieures à 1MHz avec des durées des première et seconde étapes d'alimentation comprises entre 150 et 250 µs et un délai d'espacement entre ces étapes compris entre 250 et 750 µs permet d'augmenter de façon surprenante la longueur moyenne des étincelles ramifiées générées lors de la seconde étape d'alimentation, réduisant ainsi de manière significative le nombre de défauts d'allumage.

Pour la compréhension de l'invention, le premier signal est émis durant toute la première étape et uniquement durant cette première étape. De même le second signal est émis durant toute la seconde étape et uniquement durant cette seconde étape.

Avec ces durées des première et seconde étapes et du délai d'espacement entre les première et seconde étapes, on a constaté que le temps de formation du noyau de front de flamme dans la chambre de combustion est d'environ 2000 µs, ce qui est particulièrement rapide et cela tout en augmentant le taux d'allumages réussi.

L'invention porte également sur un système d'allumage d'un mélange de comburant et de carburant pour moteur thermique comprenant un générateur de courant et au moins une bougie d'allumage reliée au dit générateur, ledit générateur étant adapté à générer un premier signal électrique alternatif de fréquence supérieure 1 MHz et un second signal électrique alternatif de fréquence supérieure 1 MHz. Le système de l'invention est caractérisé en ce que ledit générateur est adapté à espacer dans le temps lesdits premier et second signaux électrique alternatif d'un délai d'espacement et est adapté à la mise en oeuvre du procédé selon l'invention.

Les premier et second signaux générés par le générateur de courant sont tels qu'ils permettent la génération, via la bougie ainsi alimentée, d'étincelles espacées entre elles du délai temporel d'espacement prédéterminé. Ainsi le système de l'invention présente les mêmes avantages que ceux décrits en relation avec le procédé de l'invention.

L'invention porte également sur un moteur thermique comprenant une chambre de combustion et le système d'allumage précité.

D'autres caractéristiques et avantages de l'invention ressortiront clairement de la description qui en est faite ci-après, à titre indicatif et nullement limitatif, en référence aux dessins annexés, dans lesquels:
- la figure 1 représente une vue d'une pointe de bougie du système selon l'invention et permettant la mise en oeuvre du procédé selon l'invention, et des zones respectives « a » et « b » présentant les zones d'inflammation sans le procédé de l'invention (zone « a ») et avec le procédé de l'invention (zone « b »), la zone « b » étant plus importante que la zone « a » ;
- la figure 2 présente une courbe temporelle d'alimentation de la bougie avec en abscisse le temps et en ordonnée l'intensité du signal d'alimentation de la bougie, lesdits premier et second signaux d'alimentation électrique de la bougie ainsi que le délai d'espacement entre ces signaux sont représentés sur cette figure 2, qui décrit donc le phasage de signaux nécessaire pour mettre en oeuvre le procédé de l'invention ;
- la figure 3 présente le détail d'un des signaux représentés sur la figure 2, ce signal pouvant être le premier ou le second signal car ces signaux sont, dans ce mode particulier de réalisation, identiques entre eux ;
- la figure 4a présente une étincelle émise lorsque la bougie reçoit un premier signal d'alimentation de fréquence élevée supérieure à 1 MHz, en l'occurrence ce premier signal est ici de 5 MHz ;
- la figure 4b présente une étincelle émise lorsque la bougie reçoit un second signal d'alimentation de fréquence élevée supérieure à 1 MHz, en l'occurrence ce second signal est ici de 5 MHz, cette étincelle de la figure 4b est moins ramifiée que celle de la figure 4a et à une amplitude et une largeur de branche d'étincelle supérieures à ce qu'elles sont sur la figure 4a ;
- la figure 5a représente la zone de flamme initiée par une seule étincelle radiofréquence RF comme c'est le cas dans l'art antérieur (Figure 4a) ;
- la figure 5b représente la zone de flamme initiée avec le procédé selon l'invention qui génère deux étincelles radiofréquence RF consécutives (Figure 4b) et espacées entre elles dans le temps, on constate que cette zone de flamme de la figure 5b est largement plus étendue que celle de la figure 5a.

Comme annoncé précédemment, l'invention concerne un procédé d'allumage d'un mélange de comburant et de carburant dans une chambre de combustion à l'aide d'une bougie ainsi que le système d'allumage 10 permettant la mise en oeuvre du procédé selon l'invention et un moteur incluant ce système.

La figure 1 représente une bougie d'allumage 3 reliée au générateur G qui est adapté à délivrer des premier et second signaux électriques alternatifs 4, 5 de fréquences supérieures ou égales à 1 MHz pendant une durée d'au moins 150µs, ces signaux étant espacés l'un de l'autre d'un délai 6 compris entre 200 et 600 µs. Ce phasage des signaux est représenté sur la courbe 2 où l'on voit le premier signal 4 d'alimentation de bougie 3 émis durant une première étape 4 suivi d'un délai sans signal 6, lui-même immédiatement suivi d'un second signal 5 émis durant la seconde étape 5.

Comme on peut le constater sur la figure 1 :
- la courbe A représente la température d'étincelle lorsque la bougie 3 est alimentée avec uniquement un premier signal 4 ; et
- la courbe B représente la température d'étincelle lorsque la bougie 3 est alimentée via le second signal 5 postérieurement au premier signal 6 et dans un délai d'espacement de signaux 6 donné. Le délai d'espacement de signaux doit être ajusté lors de la mise au point du système en fonction de caractéristiques de fonctionnement du moteur thermique afin d'adapter la nature de l'étincelle produite aux conditions régnant dans la chambre ce qui permet d'optimiser les conditions d'allumage.

La durée d'espacement 6 entre les premier et second signaux est choisie pour être supérieure à au moins une fois la durée du premier signal (c'est-à-dire la durée de la première étape 4), en l'occurrence, cette durée d'espacement 6 et ici de 1500 µs soit 3.3 fois supérieur à la durée du premier signal 4 (c'est-à-dire 150 µs).

La ligne horizontale en pointillés de la figure 1 représente un seuil de température minimum nécessaire à l'inflammation. Pour que le mélange s'enflamme, il faut donc que ce mélange se trouve chauffé par l'étincelle à une température supérieure au seuil de température d'inflammation.

Ainsi, dans le cas où la bougie est alimentée via le premier signal, la zone d'inflammation possible est d'une longueur maximale « a » largement plus faible que la longueur « b » définissant la zone d'inflammation possible lorsque la bougie est alimentée avec le second signal postérieur au premier.

Ainsi la zone d'inflammation durant le second signal est largement supérieure à la zone d'inflammation durant le premier signal, ce qui permet d'accélérer la vitesse de propagation de flamme dans la chambre et réduire les imbrûlés et ratés d'allumage.

Cette augmentation de la zone potentielle d'inflammation résulte :
- du fait que l'étincelle 9 de la seconde étape 5 (visible sur la figure 4b déclenchée 500 µs après celle de la figure 4a générée lors de la première étape) est plus longue et moins ramifiée que l'étincelle 7 de la première étape 4 ; et
   - du fait que l'étincelle 9 de la seconde étape 5 (figure 4b) a un diamètre moyen de branche supérieur au diamètre moyen de branche de l'étincelle 7 de la première étape 4 (figure 4a) ; et
   - du fait que la température T dans la zone d'étincelle de la seconde étape 5 est supérieure à la température T dans la zone d'étincelle de la première étape 4.

En conséquence, et comme le confirment les figures 5a et 5b, la zone d'inflammation de mélange 8 (« 8 » représentant le volume de mélange enflammé) dans la chambre de combustion 2 est plus étendue en utilisant le procédé selon l'invention, avec deux signaux d'alimentation de bougie haute fréquence successifs et espacés l'un de l'autre d'un délai minimum donné (figure 5b) que la zone d'inflammation résultant d'un seul signal (figure 5a).

Enfin, comme le montre la figure 3 un signal donné (premier ou second signal émis lors de la première ou seconde étape 4, 5) a une tension alternative U de pointe de bougie (de fréquence F) dont l'amplitude va en augmentant en partant du début de l'étape d'alimentation de bougie jusqu'à atteindre une tension maximale. Cette première partie X d'augmentation d'amplitude de tension U correspond à la partie de formation de filaments d'étincelle. Puis après avoir atteint ce maximum la tension U se réduit jusqu'à se stabiliser à un seuil donné, cette seconde partie Y du signal correspond à la période de montée en température des filaments de l'étincelle. Le signal est émis sur une durée D qui correspond à la durée de l'étape d'alimentation de bougie 3.

Pour améliorer le procédé selon l'invention, ces paramètres de signal U, F et D de chacun des premier et/ou second signaux peuvent être prédéterminés en fonction de paramètres de fonctionnement du moteur que sont la pression P et/ou la température T dans la chambre 2 et /ou la richesse du mélange enflammé 8.

## Revendications

1. Procédé d'allumage d'un mélange de comburant et de carburant (1) dans une chambre de combustion (2) d'un moteur thermique à l'aide d'une bougie d'allumage (3) radiofréquence générant une étincelle ramifiée depuis la pointe d'une électrode, la bougie étant disposée de manière à déboucher dans ladite chambre de combustion du moteur (2), le procédé comprenant une première étape d'alimentation de ladite bougie à l'aide d'un premier signal électrique alternatif de fréquence supérieure à 1 MHz (4), **caractérisé en ce qu'**il comprend une seconde étape d'alimentation de ladite bougie à l'aide d'un second signal électrique alternatif de fréquence supérieure à 1 MHz (5), cette seconde étape étant postérieure à la première étape et espacée dans le temps par rapport à la première étape d'un délai d'espacement (6) et **caractérisé en ce que** le délai d'espacement (6) entre les première et seconde étapes est supérieur à la durée de la première étape,ce délai d'espacement (6) entre les première et seconde étapes étant compris entre 1 et 5 fois la durée de la première étape.

2. Procédé selon la revendication précédente, **caractérisé en ce que** chacun des dits premier et second signaux électriques (4, 5) a des paramètres propres que sont l'amplitude de tension du signal (U), la fréquence du signal électrique alternatif (F), la durée totale du signal (D), et **en ce que** l'un au moins des paramètres de l'un au moins des dits premier et second signaux (4, 5) est déterminé lors d'une étape préalable aux dites première et seconde étapes en fonction de paramètres déterminant la combustion, ces paramètres déterminant la combustion étant mesurés et/ou estimés et comprenant au moins une pression dans la chambre de combustion (P), une température (T) représentative de la température à l'intérieur de la chambre (2), la richesse du mélange de carburant et de comburant, et un taux de gaz brûlés présent dans le mélange.

3. Procédé selon l'une au moins des revendications précédentes, **caractérisé en ce que** la durée de la première étape est comprise entre 150 et 250 µs et **en ce que** la durée de la seconde étape est comprise entre 150 et 250 µs et **en ce que** ledit délai d'espacement entre les première et seconde étapes est compris entre 250 et 750 µs.

4. Système d'allumage (10) d'un mélange de comburant et de carburant pour moteur thermique comprenant un générateur de courant (G) et au moins une bougie d'allumage (3) reliée au dit générateur (G), ledit générateur (G) étant adapté à générer un premier signal électrique alternatif de fréquence supérieure à 1 MHz (4) et un second signal électrique alternatif de fréquence supérieure à 1 MHz (5), **caractérisé en ce que** ledit générateur (G) est adapté à espacer dans le temps lesdits premier et second signaux électrique alternatif (4, 5) d'un délai d'espacement et est adapté à la mise en oeuvre du procédé selon l'une au moins des revendications 1 à 3.

5. Moteur thermique comprenant une chambre de combustion et le système d'allumage (10) selon la revendication 4.

## Patentansprüche

1. Verfahren zum Zünden eines Brennstoff-Oxidator-Gemisches (1) in einer Brennkammer (2) eines Verbrennungsmotors unter Verwendung einer Hochfrequenz-Zündkerze (3), die von der Spitze einer Elektrode einen verzweigten Funken erzeugt, wobei die Zündkerze so angeordnet ist, dass sie in die Brennkammer des Motors (2) mündet, wobei das Verfahren einen ersten Schritt des Einspeisens der Zündkerze unter Verwendung eines ersten elektrischen Wechselsignals mit einer Frequenz von mehr als 1 MHz (4) umfasst, **dadurch gekennzeichnet, dass** es einen zweiten Schritt des Einspeisens der Zündkerze unter Verwendung eines zweiten elektrischen Wechselsignals mit einer Frequenz von mehr als 1 MHz (5) umfasst, wobei dieser zweite Schritt nach dem ersten Schritt und um eine Abstandsverzögerung (6) zeitlich beabstandet gegenüber dem ersten Schritt erfolgt und **dadurch gekennzeichnet, dass** die Abstandsverzögerung (6) zwischen dem ersten und dem zweiten Schritt die Dauer des ersten Schritts überschreitet, wobei diese Abstandsverzögerung (6) zwischen dem ersten und dem zweiten Schritt im Bereich des 1- bis 5-Fachen der Dauer des ersten Schritts liegt.

2. Verfahren nach dem vorangehenden Anspruch, **dadurch gekennzeichnet, dass** jedes der ersten und zweiten elektrischen Signale (4, 5) eigene Parameter aufweist, und zwar die Spannungsamplitude des Signals (U), die Frequenz des elektrischen Wechselsignals (F), die Gesamtdauer des Signals (D), und dadurch, dass mindestens einer der Parameter von mindestens einem dieser ersten und zweiten Signale (4, 5) während eines Schritts vor dem ersten und zweiten Schritt in Abhängigkeit von den die Verbrennung bestimmenden Parametern bestimmt wird, wobei diese die Verbrennung bestimmenden Parameter gemessen und/oder geschätzt werden und mindestens einen Druck in der Brennkammer (P), eine für die Temperatur im Inneren der Kammer (2) repräsentative Temperatur (T), die Reichheit des Brennstoff-Oxidator-Gemisches und einen in dem Gemisch vorliegenden Rauchgasanteil umfassen.

3. Verfahren nach einem der vorangehenden Ansprüche, **dadurch gekennzeichnet, dass** die Dauer des ersten Schritts zwischen 150 und 250 µs liegt und dass die Dauer des zweiten Schritts zwischen 150 und 250 µs liegt und dass die Abstandsverzögerung zwischen dem ersten und dem zweiten Schritt zwischen 250 und 750 µs liegt.

4. Zündsystem (10) eines Brennstoff-Oxidator-Gemisches für einen Verbrennungsmotor, umfassend einen Stromgenerator (G) und mindestens eine mit dem Generator (G) verbundene Zündkerze (3), wobei der Generator (G) dazu ausgelegt ist, ein erstes elektrisches Wechselsignal mit einer Frequenz von mehr als 1 MHz (4) und ein zweites elektrisches Wechselsignal mit einer Frequenz von mehr als 1 MHz (5) zu erzeugen, **dadurch gekennzeichnet, dass** der Generator (G) dazu ausgelegt ist, die ersten und zweiten elektrischen Wechselsignale (4, 5) um eine Abstandsverzögerung zeitlich zu beabstanden, und dazu ausgelegt ist, das Verfahren nach mindestens einem der Ansprüche 1 bis 3 auszuführen.

5. Verbrennungsmotor, umfassend eine Brennkammer und das Zündsystem (10) nach Anspruch 4.

## Claims

1. Method for igniting a mixture of oxidant and fuel (1) in a combustion chamber (2) of a combustion engine with the aid of a radiofrequency spark plug (3) generating a ramified spark from the tip of an electrode, the plug being placed so as to emerge in said combustion chamber of the engine (2), the method comprising a first step of supplying power to said plug with the aid of a first AC electric signal (4) with a frequency of more than 1 MHz, **characterized in that** it comprises a second step of supplying power to said plug with the aid of a second AC electric signal (5) with a frequency of more than 1 MHz, this second step being subsequent to the first step and spaced in time relative to the first step at a spacing delay (6), and **characterized in that** the spacing delay (6) between the first and second steps is greater than the duration of the first step, this spacing delay (6) between the first and second steps being between 1 and 5 times the duration of the first step.

2. Method according to the preceding claim, **characterized in that** each of said first and second electric signals (4, 5) has specific parameters which are the voltage amplitude (U) of the signal, the frequency (F) of the AC electric signal, the total duration (D) of the signal, and **in that** at least one of the parameters of at least one of said first and second signals (4, 5) is determined during a step prior to said first and second steps depending on parameters determining the combustion, these parameters determining the combustion being measured and/or estimated and comprising at least one pressure (P) in the combustion chamber, one temperature (T) representative of the temperature inside the chamber (2), the richness of the mixture of oxidant and fuel, and a ratio of burnt gases present in the mixture.

3. Method according to at least one of the preceding claims, **characterized in that** the duration of the first step is between 150 and 250 µs and **in that** the duration of the second step is between 150 and 250 µs and **in that** said spacing delay between the first and second steps is between 250 and 750 µs.

4. System (10) for igniting a mixture of oxidant and fuel for a combustion engine comprising a current generator (G) and at least one spark plug (3) connected to said generator (G), said generator (G) being suitable for generating a first AC electric signal (4) with a frequency of more than 1 MHz and a second AC electric signal (5) with a frequency of more than 1 MHz, **characterized in that** said generator (G) is suitable for spacing in time said first and second AC electric signals (4, 5) at a spacing delay and is suitable for applying the method according to at least one of Claims 1 to 3.

5. Combustion engine comprising a combustion chamber and the ignition system (10) according to Claim 4.
